# EUROPÄISCHE PATENTSCHRIFT

(11) **EP 0 035 129 B1**
(45) Veröffentlichungstag und Bekanntmachung des Hinweises auf die Patenterteilung: **18.04.1984**
(21) Anmeldenummer: 81100844.0
(22) Anmeldetag: 06.02.1981
(51) Int. Cl.: D01G 19/10, D01H 7/895

(54) **Zahnbesatz für Walzen und Tragsegmente von Textilmaschinen**
Teeth set for cylinders and mounting segments of textile machines
Garniture de dents pour les cylindres et les segments support de machines textiles

(30) Priorität: 27.02.1980 DE 3007245
(43) Veröffentlichungstag der Anmeldung: 09.09.1981
(73) Patentinhaber: Staedtler & Uhl, D-91126 Schwabach (DE)
(72) Erfinder: Egerer, Josef, D-8540 Schwabach (DE)
(74) Vertreter: Matschkur, Götz, Lindner Patent- und Rechtsanwälte

## Beschreibung

Die Erfindung richtet sich auf einen Zahnbesatz für Walzen und Tragsegmente von Textilmaschinen, wie Kämmaschinen, Verzugs- und Auflösewalzen für Offenend-Vorrichtungen, bestehend aus parallel nebeneinander angeordneten, je eine auf einem der Befestigung dienenden Fuss angeordnete Zahnreihe aufweisenden Elementen, welche aus am Aussenumfang kreisbogenförmigen Zahnsegmenten bestehen, die eine radial innenseitige Auflagerfläche gegenüber der Lagerfläche der Walze bzw. des Tragsegments sowie mindestens eine axial verlaufende Ausnehmung zur Aufnahme eines achsparallel durch die Zahnsegmente verlaufenden und diese verbindenden stabartigen Halteteils aufweisen, das an der Walze bzw. dem Tragsegment befestigt ist.

Solche Vorrichtungen werden bekanntlich mit in verschiedener Weise gezahntem Kratzendraht garniert. Dieser wird auf den zylindrischen Grundkörper schraubenförmig aufgewickelt, wobei bei einer ersten Ausführungsform die Schraubenwindungen unmittelbar aneinander anliegen und damit die Breite des Fusses des Sägezahndrahtes den axialen Abstand der benachbarten Zähne voneinander bestimmt. Im allgemeinen wird der Sägezahndraht gegenüber dem Grundkörper verklebt. Um ein Segment zu gewinnen, wird der auf diese Weise hergestellte zylindrische Grundkörper mit dem darauf befestigten Sägezahndraht in axialer Richtung unterteilt. Es ist aber auch bekannt, den Sägezahndraht in eine in die Umfangsfläche der Walze schraubenlinienförmig eingearbeitete Nut einzupressen. Eine andere bekannte Alternative besteht darin, den Sägezahndraht unmittelbar auf die zylindrische Mantelfläche einer Auflösewalze schraubenförmig aufzuwickeln, wobei benachbarte Windungen schlüssig aneinander anliegen oder in Abstand voneinander angeordnet sein können. Der Sägezahndraht wird auch hier, ebenso wie das bei der Nutbefestigung möglich ist, durch Kleben mit der Walze verbunden. Vielfach sind der Anfang und das Ende des Sägezahndrahtes in einem vertieften Bereich der Nut verklemmt.

Sämtliche Ausführungsformen dieser Art gehen von einem schraubenförmigen Verlauf der Zahnreihen aus. Die aufeinanderfolgenden Zähne verlaufen also nicht in Radialebenen, wie das im Hinblick auf das angestrebte Arbeitsergebnis vielfach zu wünschen wäre. Zumindest wird durch diese Notwendigkeit des schraubenlinienförmigen Verlaufs die Freiheit des Konstrukteurs beträchtlich eingeengt.

Die Tatsache, dass der Zahnbesatz in Drahtform vorliegt, setzt weiter voraus, dass die Zähne in ihrer gesamten Höhe praktisch nicht durchgehärtet sein können. Andernfalls besteht die Gefahr, dass der Sägezahndraht beim Aufziehen bricht. Es liegt auf der Hand, dass dies eine vergleichsweise geringe Standzeit des Zahnbesatzes zur Folge hat.

Aus GB-A Nr. 1171625 ist ein Kämmezylinder bekannt, der mindestens ein Kämmsegment aufweist, das seinerseits auf einer Vielzahl von segmentförmig sich erstreckenden Teilen besteht, deren Zähne in parallel zueinander angeordneten Reihe angeordnet sind, die jedoch gegenüber eines senkrecht zur Längsachse des Zylinders verlaufenden Ebene geneigt sind. Die Neigung der die Zahnsegmente bildenden Drähte oder Zahnsegmente gegenüber der Zylinderachse soll bis zu 45° betragen und dazu dienen, ein besonders feines Auskämmen zu ermöglichen. Da die aufgewickelten Drähte oder ausgestanzten Zahnsegmente an ihrem Fuss an Trägervorrichtungen befestigt sind, die zunächst in flüssiger Form eingebracht werden, aushärten und mit mechanischen Befestigungsmitteln an dem Grundzylinder fixiert werden, stellt ein solcher hohlzylindersegmentförmiger Zahnbesatz einen Verkundkörper dar, der in sich nicht weiter demontierbar ist, sondern nur als komplettes Zylindersegment ausgewechselt werden kann.

GB-A Nr. 2020330 offenbart die Kämmwalze einer Offenend-Spinnvorrichtung mit einer auf eine äussere zylindrische Fläche eines zweiteiligen Walzenkörpers aufgezogenen vorgefertigten schraubenlinienförmigen Spule aus metallischem Sägezahndraht. Die Endflanken dieser Spule werden von Anschlägen des Walzenkörpers zusammengepresst, so dass benachbarte Windungen der Spule zusammengehalten sind. An jedem der beiden Enden kann je ein Flansch des Walzenkörpers um wenigstens eine Windung der Spule von einem axial verlaufenden Stift durchsetzt sein.

Diese sämtlichen vorbekannten Ausführungsformen sind insofern besonders problematisch, als selbst bei einer begrenzten Beschädigung des Zahnbesatz auch nur eines Tragsegmentes bzw. einer Walze die ganze Zahngarnitur erneuert werden muss. Da das Aufziehen eines neuen Zahnbesatzes im allgemeinen Spezialwerkzeuge verlangt, erfolgt das Garnieren in eigens hierzu vorgesehenen Werkstätten. Dies wiederum hat, abgesehen von den erhöhten Kosten, eine unnötig vergrösserte Lagerhaltung an Ersatzteilen zur Folge.

Diese und weitere Nachteile der bekannten Vorrichtungen zu beheben und einen Zahnbesatz für Tragsegmente und Walzen von Textilmaschinen der eingangs bezeichneten Art zu schaffen, der sich durch verbesserte Gebrauchseigenschaften, erhöhte Standzeiten und geringere Kostenbelastung ausweist, ist die der Erfindung zugrundeliegende Aufgabe. Nach dem allgemeinen Lösungsgedanken der Erfindung sind bei einer Anordnung der eingangs bezeichneten Art die Zahnsegmente in Radialebenen der Walze angeordnet und auf die Halteteile aufgeschoben sowie in ihrer Ge7- brauchslage in Längsrichtung der Halteteile durch Wangen des Tragsegmentes oder der Walze zusammengehalten.

Nach dieser Massnahme besteht der Zahnbesatz aus einer Vielzahl von Einzelelementen, die miteinander verbunden und mit Hilfe der gleichen Verbindungsmittel an dem Tragsegment bzw. an der Walze befestigt sind. Die erfindungsgemässe Ausbildung des Zahnbesatzes hat darüber hinaus den besonderen Vorzug, dass die einzelnen Zahnsegmente, da sie beim Garnieren nicht mehr deformiert werden, wie zuvor der Sägezahndraht, durchgehärtet werden können. Dadurch erhöht sich die Standzeit beträchtlich, wie die zum Auswechseln des Zahnbesatzes erforderlichen Haltezeiten der Maschine vermindert werden. Für eine rationelle und kostensparende Fertigung ist dies aber unerlässlich. Im Falle einer Beschädigung des Zahnbelags lassen sich einzelne Teile desselben durch Austausch einzelner Zahnsegmente leicht ersetzen.

Es liegt im Rahmen der Erfindung, dass die Zahnsegmente sich über einen Winkel von maximal 180° erstrecken. Sie können dann ohne weiteres von aussen her auf das Tragsegment bzw. die Walze aufgesetzt und darin befestigt werden. Eine andere Alternative sieht die Erfindung in der Weise vor, dass die Zahnsegmente ringförmig ausgebildet und in axialer Richtung auf einen Walzenkörper aufgeschoben sind. WelcherAusführungsform der Vorzug im einzelnen gegeben wird, richtet sich nach den Umständen des Einzelfalles. Selbstverständlich können auch 90°- bzw. 60°-Segmente oder andere Abmessungen praktisch Verwendung finden.

Weist die Lagerfläche der Walze oder des Tragsegments parallele Nuten auf, so kann jedes Zahnsegment mit seinem Fuss in diese Nuten eingreifen, wobei es, im Gegensatz zu den bekannten Ausführungsformen, nicht auf eine Fixierung, beispielsweise ein Verklemmen des Fusses, ankommt, sondern allein zur Bestimmung der Ebene der einzelnen Zahnsegmente und ihres Abstandes voneinander. Das Halteteil zum Verbinden der Zahnsegmente kann aus einem Bolzen bestehen und in beidseitigen Wangen der Walze oder des Tragsegments verankert sein. Bei dieser Ausführungsform weist natürlich auch die den Bolzen aufnehmende Ausnehmung in den Zahnsegmenten einen dem Bolzenquerschnitt entsprechenden Querschnitt auf. Anstelle der Bolzenverbindung ist es aber erfindungsgemäss auch möglich, dass das Halteteil aus einem längs einer Erzeugenden der Walze, des Tragsegments od. dgl. befestigten Schwalbenschwanzprofil besteht, auf welches die Zahnsegmente, die dann eine von ihrem Fuss ausgehende, analog profilierte Ausnehmung aufweisen, in axialer Richtung aufgeschoben werden. Gegebenenfalls wird in diesem Fall die Walze oder das Tragsegment mit einer festen Wange und einer nach dem Aufschieben der Zahnsegmente zu befestigenden Wange ausgeführt.

Weitere Einzelheiten und Vorteile der Erfindung ergeben sich aus der folgenden Beschreibung einiger bevorzugter Ausführungsformen der Erfindung sowie anhand der Zeichnung. Hierbei zeigen:
Fig. 1 ein sich über einen Winkel von 180° erstreckendes Zahnsegment im Aufriss, und
Fig. 2 im Schnitt nach Linie 11-11 in Fig. 1 ;
Fig. 3 ein Zahnsegment von 60° und zur Ver- . bindung mittels zweier Haltestäbe im Aufriss sowie
Fig. 4 im Schnitt nach Linie IV-IV in Fig. 3;
Fig. 5 und 6 zwei abgewandelte Ausführungsformen mit von der innenseitigen Auflagerfläche ausgehender Ausnehmung zur Aufnahme eines entsprechenden profilierten Haltestabs, jeweils im Aufriss;
Fig. ein zurAusführungsform nach Fig. 5 gehörendes Distanzstück im Aufriss;
Fig. 8 eine teilweise geschnittene, mit dem Zahnbesatz versehene Walze;
Fig. 9 eine weitere Ausführungsform einer Walze im Axialschnitt;
Fig. 10 ein mit dem Zahnbesatz garniertes Tragsegment im Radialschnitt;
Fig. 11 eine abgewandelte Ausführungsform eines Tragsegments mit garniertem Zahnbesatz in analoger Darstellung, und
Fig. 12 einen Schnitt nach Linie XII-XII in Fig. 11.

Der zum Garnieren der Walzen oder Tragsegmente von Textilmaschinen, wie Kämmaschinen, Verzugs- und Auflösewalzen für Offenend-Vorrichtungen dienende Zahnbesatz besteht aus einer Vielzahl einzelner Zahnsegmente 1, die aus einem Blech der gewünschten Stärke ausgestanzt und einer Härtebehandlung unterzogen sind. Die Ausführungsform nach Fig. 1 erstreckt sich über einen Winkel a von 180°. Das Zahnsegment 1 weist in seiner Mitte eine kreisförmige Bohrung 2 auf. Die Spitzen der Zähne 3 liegen auf einem gemeinsamen Kreisbogen. Die radial innenseitige Auflagerfläche 5 ist gleichfalls nach einem Kreisbogen um den gleichen Mittelpunkt gestaltet.

Die Ausführungsform nach den Fig. 3 und 4 unterscheidet sich dadurch, dass hier der Winkel a lediglich 90° beträgt, das Zahnsegment 1 jedoch im Bereich seiner beiden Aussenenden je eine Bohrung 2 aufweist. Analog sind auch die Zahnsegmente 1 nach den Fig. 5 und 6 aufgebaut. Allerdings ist dort anstelle der Bohrungen 2 eine schwalbenschwanzförmig profilierte Ausnehmung 6 bzw. eine Ausnehmung 7 mit kreisbogenförmigen Flanken 8 vorgesehen. Diese Ausnehmungen 6 und 7 gehen von der innenseitigen Auflagerfläche 5 aus und erstrecken sich in den Fuss 9 des Zahnsegments 1. Der Fuss 9 hat eine radiale Breite 10. Dieser entspricht die radiale Breite 11 des Distanzstückes 12, welches bei der wiedergegebenen Ausführungsform wiederum zwei Bohrungen 2 im Endbereich aufweist, selbstverständlich aber auch den Ausnehmungen 6 und 7 der Zahnsegmente 1 nach den Fig. 5 und 6 entsprechende Ausnehmungen aufweisen kann.

Die Zahnsegmente 1 werden in verschiedener Weise auf die Walzen 13 bzw. Tragsegmente 14 garniert. Bei der in Fig. 8 wiedergegebenen Ausführungsform weist die Walze 13 eine Mehrzahl von in radialen Ebenen verlaufenden Nuten 15 auf, die in den Walzenmantel 16 eingearbeitet sind.

Die Ausführungsform nach Fig. 9 unterscheidet sich lediglich dadurch, dass hier Nuten 15 bzw. 17 fehlen, vielmehr die Walze 13 eine beiderseits von den Wangen 19 begrenzte breite Ausnehmung 21 aufweist, in die die Zahnsegmente 1 unter schlüssiger Anlage nebeneinander eingesetzt sind. Auch hier erfolgt die Befestigung durch einen oder mehrere achsparallel angeordnete Bolzen 18.

Das Tragsegment 14 nach den Fig. 10, 11 und 12 ist mit einer kreisbogenförmigen Lagerfläche 22 versehen, auf welcher die Zahnsegmente 1 mit ihrem Fuss 9 aufruhen. Auch hier erfolgt die Befestigung mittels Ausnehmungen 2 von Kreisquerschnitt durchsetzenden Bolzen 18, die seitlich an dem Tragsegment 14 arretiert sind. Die Ausführungsform nach Fig. 12 unterscheidet sich dadurch, dass auf die kreisbogenförmige Lagerfläche 22 achsparallel verlaufende Stäbe 23 mit Schwalbenschwanzprofil aufgesetzt sind. Zur Befestigung dienen beispielsweise Schrauben 24. Die mit entsprechend profilierten Ausnehmungen 6 bzw. 7 versehenen Zahnsegmente 1 werden bei dieser Ausführungsform in Achsrichtung auf diese Stäbe 23 aufgeschoben, wobei gegebenenfalls Distanzstücke 12 zwischen den einzelnen Zahnsegmenten 1 angeordnet sind.

Ein weiterer Vorteil der erfindungsgemässen Massnahme ist darin zu sehen, dass in Umfangsrichtung der Walze bzw. des Tragsegments hintereinander verschieden gezahnte Zahnsegmente angeordnet sind, beispielsweise Zahnsegmente mit unterschiedlichen Zahnformen oder groben bis zu feinen Zähnen.

## Patentansprüche

1. Zahnbesatz für Walzen und Tragsegmente von Textilmaschinen, wie Kämmaschinen, Verzugs- und Auflösewalzen für Offenend-Vorrichtungen, bestehend aus parallel nebeneinander angeordneten, je eine auf einem der Befestigung dienenden Fuss angeordnete Zahnreihe aufweisenden Elementen, welche aus am Aussenumfang kreisbogenförmigen Zahnsegmenten bestehen, die eine radial innenseitige Auflagerfläche gegenüber der Lagerfläche der Walze bzw. des Tragsegments sowie mindestens eine axial verlaufende Ausnehmung zur Aufnahme eines achsparallel durch die Zahnsegmente verlaufenden und diese verbindenden stabartigen Halteteils aufweisen, das an der Walze bzw. dem Tragsegment befestigt ist, dadurch gekennzeichnet, dass die Zahnsegment (1) in Radialebenen der Walze (13) angeordnet und auf die Halteteile (18, 23) aufgeschoben sowie in ihrer Gebrauchslage in Längsrichtung der Halteteile (18, 23) durch Wangen (19) des Tragsegments (14) oder der Walze (13) zusammengehalten sind.

2. Zahnbesatz nach Anspruch 1, dadurch gekennzeichnet, dass die Zahnsegmente (1) sich über einen Winkel von maximum 180° erstrecken.

3. Zahnbesatz nach Anspruch 1, dadurch gekennzeichnet, dass die Zahnsegmentes (1) ringförmig ausgebildet und auf einen Walzenkörper aufgeschoben sind.

4. Zahnbesatz nach einem der Ansprüche 1 bis 3, dadurch gekennzeichnet, dass die Lagerfläche der Walze (13) oder des Tragsegments (14) parallele Nuten (15, 17) aufweist, in die die Zahnsegmente (1) mit ihrem Fuss (9) eingreifen.

5. Zahnbesatz nach einem der Ansprüche 1 bis 4, dadurch gekennzeichnet, dass die Halteteil aus einem Bolzen (18) besteht und in beidseitigen Wangen (19) der Walze (13) oder des Tragsegments (14) verankert ist.

6. Zahnbesatz nach einem der Ansprüche 1 bis 4, dadurch gekennzeichnet, dass das Halteteil aus einem längs einer Erzeugenden der Walze (13), des Tragsegments (14) od. dgl. befestigten Schwalbenschwanzprofil besteht.

## Claims

1. A tooth fitting for rollers and supporting segments of textile machines, such as combing machines, draft rollers and breaking rollers for open-end devices, consisting of parallel juxtaposed elements each comprising a row of teeth disposed on an attachment foot and which consist of arcuate toothed segments at the outer circumference, which toothed segments comprise a radially inside seating surface opposite the bearing surface of the roller or of the supporting segment, as well as at least one recess extending axially to receive a bar-like holding member, which extends through the toothed segments parallel to the axis and connects these, which is secured to the roller orto the supporting segment, characterised in that the toothed segments (1) are disposed in radial planes of the roller (13) and are pushed onto the holding members (18, 23) and, in their position of use, are held together in the longitudinal direction of the holding members (18, 23) by side-walls (19) of the supporting segment (14) or of the roller (13).

2. A tooth fitting as claimed in Claim 1, characterised in that the toothed segments (1) extend over an angle of a maximum of 180°.

3. A tooth fitting as claimed in Claim 1, characterised in that the toothed segments (1) are annular in construction and are pushed onto a roller body.

4. A tooth fitting as claimed in one of Claims 1 to 3, characterised in that the bearing surface of the roller (13) or of the supporting segment (14) comprises parallel grooves (15, 17) in which the toothed segments (1) engage with their feet (9).

5. A tooth fitting as claimed in one of Claims 1 to 4, characterised in that the holding member consists of a pin (18) and is anchored in both side-walls (19) of the roller (13) or of the supporting segment (14).

6. A tooth fitting as claimed in one of Claims 1 to 4, characterised in that the holding member consists of a dovetail section secured along a generatrix of the roller (13), of the supporting segment (14) or the like.

## Revendications

1. Garniture de dents pour des cylindres et des segments supports de machines textiles telles que des peigneuses, des cylindres étireurs et des cylindres ouvreurs pour des dispositifs à extrémité ouverte, constituée d'éléments disposés parallèlement les uns à côté des autres, présentant chacun une série de dents disposées sur un pied servant à leur fixation, ces éléments étant constitués de segments à dents en forme d'arcs de cercle à leur pourtour extérieur, qui présentent une surface d'appui du côté radialement intérieur en face, respectivement, de la surface de pose du cylindre et du segment support, ainsi qu'au moins un évidement s'étendant axialement, pour recevoir une pièce de retenue en forme de barreau parallèle à l'axe, s'étendant à travers les segments à dents et les reliant entre eux, ces pièces étant fixées respectivement au cylindre et au segment support, caractérisée en ce que les segments à dents (1 ) sont disposés dans des plans radiaux du cylindre (13) et sont enfilés sur les pièces de retenue (18, 23), ainsi que maintenus dans leur position d'utilisation, dans la direction longitudinale des pièces de retenue (18, 23) par des joues (19) du segment support (14) ou du cylindre (13).

2. Garniture de dents suivant la revendication 1, caractérisée en ce que les segments à dents (1) s'étendent sur un angle d'au maximum 180°.

3. Garniture de dents suivant la revendication 1, caractérisée en ce que les segments à dents (1 ) sont de forme annulaire et sont enfilés sur un corps de cylindre.

4. Garniture de dents suivant l'une des revendications 1 à 3, caractérisée en ce que la surface de pose du cylindre (13) ou du segment support (14) présente des rainures parallèles (15, 17) dans lesquelles les segments à dents (1 ) pénètrent par leur pied (9).

5. Garniture de dents suivant l'une des revendications 1 à 4, caractérisée en ce que la pièce de retenue consiste en un boulon (18) et est ancrée dans les joues (19) des deux côtés du cylindre (13) ou du segment support (14).

6. Garniture de dents suivant l'une des revendications 1 à 4, caractérisée en ce que la pièce de retenue consiste en un profilé en queue d'aronde fixé le long d'une génératrice du cylindre (13), du segment support (14) ou analogue.
